# FASCICULE DE BREVET EUROPEEN

(11) **EP 1 507 936 B1**
(45) Date de publication et mention de la délivrance du brevet: **11.01.2006**
(21) Numéro de dépôt: 03756018.2
(22) Date de dépôt: 28.05.2003
(51) Int. Cl.: E03F 5/046

(54) **DISPOSITIF DE RACCORDEMENT D'UN EQUIPEMENT DE VOIRIE, TEL QU'UN AVALOIR, A UN TUBE VERTICAL FIXE D'EVACUATION D'EAUX DE RUISSELLEMENT**
VORRICHTUNG ZUR VERBINDUNG EINES STRASSENAUSRÜSTUNGSTEILS WIE EINES ABFLUSSEINLASSES MIT EINEM VERTIKALEN FESTGELEGTEN ABLAUFROHR
DEVICE FOR CONNECTING A PIECE OF ROAD EQUIPMENT, SUCH AS A DRAIN INLET, TO A VERTICAL FIXED RUNOFF DRAINAGE PIPE

(30) Priorité: 30.05.2002 FR 0206635
(43) Date de publication de la demande: 23.02.2005
(73) Titulaire: NORINCO, 60149 Saint Crepin Ibouvillers (FR)
(72) Inventeur: TREMOUILHAC, Robert, F-38200 Villette de Vienne (FR)
(74) Mandataire: Thinat, Michel
(86) Numéro de dépôt international: PCT/FR2003/001619
(87) Numéro de publication internationale: WO 2003/102316

(56) Documents cités:
- GB-A- 380 292
- US-B1- 6 234 711

## Description

La présente invention concerne un dispositif de raccordement d'un équipement de voirie, tel qu'un avaloir, à un tube vertical fixe d'évacuation d'eaux de ruissellement.

Les dispositifs connus jusqu'à maintenant pour raccorder un équipement de voirie à un tube vertical d'évacuation d'eaux de ruissellement sont non seulement complexes à installer, mais en plus posent des problèmes de réglage de position de l'équipement de voirie relativement à une bordure de trottoir ou au caniveau dans lequel il doit être scellé. Un exemple d'un tel dispositif est connu du document US-B-6234711.

La présente invention a pour but d'éliminer les inconvénients de ces dispositifs connus en proposant un dispositif de raccordement à un tube vertical fixe d'évacuation d'eaux de ruissellement, d'un équipement de voirie, tel qu'un avaloir, devant être intégré dans une bordure de trottoir ou un caniveau, et qui est caractérisé en ce qu'il comprend une plaque rigide intermédiaire d'adaptation à ouverture centrale d'évacuation, solidaire d'un fût cylindrique s'étendant transversalement sous la plaque coaxialement à l'ouverture et pouvant s'engager de façon étanche dans le tube vertical ou autour de celui-ci à une hauteur relative réglable, la plaque d'adaptation pouvant être orientée relativement à la bordure de trottoir ou au caniveau par rotation du fût dans le tube vertical ou autour de celui-ci, et en ce que l'équipement de voirie est monté coulissant de façon bilatéralement guidée en translation sur la plaque d'adaptation en direction de la bordure de trottoir ou du caniveau, permettant de la sorte à l'équipement de voirie d'être amené à une position déterminée définitive relativement à la bordure de trottoir ou au caniveau avant de sceller l'équipement de voirie à cette dernière ou ce dernier.

La plaque d'adaptation est de forme rectangulaire et les moyens de guidage en translation de l'équipement de voirie sur cette plaque comprennent deux rebords latéraux longilignes solidaires de l'équipement en partie basse de son cadre de forme rectangulaire et au moins deux pièces formant glissières solidaires respectivement des deux côtés de la plaque d'adaptation de façon que les deux rebords latéraux puissent coulisser dans les deux pièces formant glissières.

Un joint d'étanchéité en élastomère est interposé entre le fût de la plaque d'adaptation et le tube vertical d'évacuation.

Le joint d'étanchéité est solidaire de l'extrémité libre du tube vertical en coiffant celle-ci et comporte une lèvre d'étanchéité interposée entre le fût et le tube vertical d'évacuation.

Lorsque le fût de la plaque d'adaptation est monté autour du tube vertical d'évacuation, le joint d'étanchéité peut être solidaire de l'extrémité libre de ce fût en coiffant celle-ci et comporte une lèvre d'étanchéité interposée entre le fût et le tube vertical d'évacuation.

L'ouverture centrale de la plaque d'adaptation est tronconique pour constituer un entonnoir d'évacuation des eaux de ruissellement.

Avantageusement, un panier de récupération de boues est logé dans le fût de la plaque d'adaptation et retenu en appui sur l'ouverture centrale tronconique de cette plaque.

De préférence, on prévoit deux pièces formant glissières situées de façon espacée le long de chaque côté de la plaque d'adaptation.

Chaque pièce formant glissière est constituée par une plaquette cintrée présentant en section transversale une forme en U dont l'une des branches est fixée à la plaque d'adaptation dans le même plan que celle-ci et l'autre branche s'étend parallèlement au-dessus de cette plaque.

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple et dans lesquels:
- la figure 1 est une vue en perspective éclatée représentant le dispositif de l'invention permettant de raccorder un équipement de voirie à un tube vertical fixe d'évacuation d'eaux de ruissellement;
- la figure 2 est une vue en perspective de l'équipement de voirie de la figure 1 en position définitive avant son scellement à une bordure de trottoir;
- la figure 3 est une vue en perspective éclatée d'une plaque d'adaptation du dispositif de raccordement de l'invention avant son montage dans le tube vertical d'évacuation;
- la figure 4 est une vue en perspective semblable à celle de la figure 3 représentant la plaque d'adaptation montée dans le tube d'évacuation;
- la figure 5 est une vue en coupe dans le plan médian vertical longitudinal de l'ensemble constitué de l'équipement de voirie, de la plaque d'adaptation et du tube vertical d'évacuation disposés séparément les uns au dessus des autres;
- la figure 6 est une vue semblable à celle de la figure 5 représentant la plaque d'adaptation sur laquelle est monté l'équipement de voirie et qui est assemblée au tube d'évacuation;
- la figure 7 est une vue en coupe semblable à celle de la figure 6 et représentant un mode de réalisation selon lequel la plaque d'adaptation est montée autour du tube d'évacuation; et
- la figure 8 est une vue partielle en coupe d'une variante de réalisation de la figure 7.

L'invention va être décrite en référence à un dispositif avaloir devant être intégré dans une bordure de trottoir après son raccordement à un tube d'évacuation d'eaux de ruissellement, mais il est bien entendu qu'elle peut s'appliquer également à tout autre type d'équipement de voirie, tel qu'une grille rectangulaire d'évacuation d'eaux de ruissellement, devant être intégré à d'autres éléments qu'une bordure de trottoir, tels que par exemple un caniveau.

En se reportant aux figures, la référence 1 désigne un dispositif avaloir, connu en soi, et destiné à être intégré dans une bordure chanfreinée B de trottoir.

Ce dispositif avaloir est du type comprenant un cadre généralement rectangulaire 2 comportant en partie supérieure un tampon articulé 3 normalement verrouillé au cadre 2 en étant pourvu d'au moins une fenêtre 4 de passage des eaux de ruissellement et en partie inférieure une grille 5 de passage des eaux de ruissellement articulée au cadre 2 en étant normalement verrouillée à celui-ci. Le dispositif avaloir présente par son tampon 3 et sa grille 5 une configuration en forme de marche permettant son intégration dans la bordure de trottoir B. Le tampon 3 et la grille 5 peuvent être déverrouillés et ouverts dans le sens indiqué par chacune des flèches 0 en figure 6 pour accéder à l'intérieur du cadre 2.

Le dispositif avaloir 1 est raccordé à un tube vertical 6 d'évacuation des eaux de ruissellement pénétrant dans le cadre 2 vers l'égout avec lequel communique ce tube 6. Ce dernier est implanté dans le sol ou fixé relativement à celui-ci par tout moyen apprprié à une certaine distance de la bordure de trottoir B et a sa partie supérieure externe libre située en-dessous de la bordure du trottoir.

Selon l'invention, le dispositif permettant de raccorder l'avaloir 1 au tube d'évacuation 6 comprend une plaque rigide intermédiaire d'adaptation 7 de forme rectangulaire comportant une ouverture centrale tronconique 8 constituant un entonnoir d'évacuation des eaux de ruissellement et un fût cylindrique 9 fixé sous la plaque d'adaptation 7 en s'étendant perpendiculairement à celle-ci et coaxialement à l'ouverture centrale 8. Le fût 9 peut être fixé à la plaque 7 par soudage.

Le fût 9 de la plaque 7 peut être engagé de façon étanche dans le tube cylindrique 6 comme cela ressort mieux de la figure 6 à une hauteur relative réglable suivant la direction symbolisée par la double flèche F1 ou être monté de façon étanche autour du tube cylindrique 6 comme représenté aux figures 7 et 8 à une hauteur relative réglable suivant la direction également indiquée par la double flèche F1.

L'étanchéité entre le fût cylindrique 9 et le tube cylindrique 6 est assurée par un joint d'étanchéité en élastomère 10. Suivant la configuration où le fût 9 est emboîté dans le tube 6, le joint 10 est monté sur l'extrémité libre supérieure du tube 6 en coiffant celle-ci. A cet effet, le joint 10 peut comporter une jupe externe sensiblement cylindrique 11 s'emboîtant autour de la partie supérieure du tube 6. En position montée du joint 10 sur le tube 6 avant emboîtement du fût 9 dans le tube 6, le joint 10 présente au repos une lèvre interne annulaire approximativement transversale à l'axe longitudinal du tube 6 comme représenté en figure 5. Lors de l'emboîtement du fût 9 dans le tube 6, la lèvre 10 est rabattue par le fût 9 sur la face interne cylindrique supérieure du tube 6 comme représenté en figure 6 pour assurer l'étanchéité entre le fût 9 et le tube 6. Dans le cas où le fût 9 est emboîté autour du tube cylindrique 6 comme représenté en figure 7, le joint d'étanchéité 10 est également fixé sur l'extrémité libre supérieure du tube 6 en coiffant celle-ci par une jupe sensiblement cylindrique 11 entourant le tube 6 et comporte une lèvre externe constituant le joint proprement dit de forme annulaire approximativement transversale à l'axe longitudinal du tube 6 avant le montage du fût 9 autour de ce tube. Lorsque le fût 9 est emboîté autour du tube 6, la lèvre d'étanchéité 10 est rabattue par le fût 9 à une position sensiblement parallèle à l'axe longitudinal du tube 6 pour constituer un joint cylindrique d'étanchéité entre le fût 9 et le tube 6. La figure 8 montre une variante de réalisation de la figure 7 selon laquelle le joint 10 est fixé à l'extrémité du fût 9 en coiffant celle-ci et sa lèvre annulaire d'étanchéité a été rabattue sur la face interne du fût 9 lors de son emboîtement dans le tube 6.

Lorsque le fût 9 est inséré dans le tube 6 ou monté autour de ce dernier, la plaque d'adaptation 7 peut être manoeuvrée manuellement pour non seulement la déplacer verticalement relativement au tube 6 suivant la direction de la double flèche F1, mais également la déplacer en rotation autour de l'axe vertical du tube 6 comme indiqué par la double flèche F2 aux figures 6 et 7 de façon à régler en hauteur et orienter angulairement la plaque d'adaptation 7 relativement à la bordure de trottoir B.

En outre, l'avaloir 1 peut être monté coulissant de façon bilatéralement guidée en translation sur la plaque d'adaptation 7 en direction de la bordure de trottoir B comme symbolisé par la double flèche F3 aux figures 6 et 7 pour permettre ainsi à l'avaloir 1 d'être amené à une position déterminée définitive relativement à la bordure de trottoir B par une combinaison de déplacements suivant les flèches F1 à F3 avant de sceller l'avaloir 1 à cette bordure.

Les moyens de guidage en translation de l'avaloir 1 sur la plaque d'adaptation 7 comprennent deux rebords latéraux longilignes 12 solidaires de la partie basse du cadre 2 de l'avaloir 1 et au moins deux pièces formant glissières 13 solidaires respectivement des deux côtés de la plaque d'adaptation 7 de façon que les deux rebords latéraux 12 puissent coulisser dans les deux pièces formant glissières 13. De préférence, chaque côté de la plaque d'adaptation 7 comprend deux pièces formant glissières espacées le long de ce côté. Chaque pièce formant glissière peut être constituée par une plaquette cintrée de façon à présenter en section transversale une forme en U dont l'une des branches est solidaire de la plaque 7 en s'étendant sensiblement dans le même plan que celle-ci et la branche opposée est disposée parallèlement au-dessus de la plaque 7. Bien entendu, chaque pièce formant glissière peut avoir une configuration différente, par exemple en équerre dont l'une des branches serait solidaire de la plaque 7 perpendiculairement à celle-ci et l'autre branche s'étendrait parallèlement au-dessus de la plaque 7.

Comme représenté aux figures 5 et 6, la plaque d'adaptation 7 peut supporter un panier 14 de récupération des boues logé dans le fût 9 et retenu dans ce fût par son rebord supérieur tronconique en appui sur l'ouverture tronconique de forme conjuguée 8 de la plaque 7.

Le raccordement de l'avaloir 1 au tube d'évacuation 6 peut s'effectuer comme suit.

Tout d'abord, l'opérateur saisit la plaque d'adaptation 7 pour positionner le fût cylindrique 9 au-dessus du tube d'évacuation 6 et l'engager dans ce dernier comme représenté aux figures 3 et 4, ce qui lui permet de positionner le fût 9 et donc la plaque 7 à une hauteur relative tenant compte de la position en hauteur que doit avoir la plaque 7 relativement à la bordure de trottoir B, cette plaque pouvant être également orientée en rotation relativement au tube 6 pour la positionner suivant une direction sensiblement transversale à la bordure B.

Ensuite, l'opérateur saisit l'avaloir 1 pour le disposer sur la plaque 7 en introduisant ses rebords latéraux 12 dans leurs glissières respectives de guidage 13 et permettre un coulissement guidé de l'avaloir 1 sur la plaque 7 en direction sensiblement transversale à la bordure de trottoir B jusqu'à amener l'avaloir 1 à sa position définitive à laquelle il peut être scellé dans la bordure de trottoir B par les techniques de scellement habituelles.

Il est à noter que la plaque 7, une fois correctement positionnée relativement à la bordure de trottoir B, peut être scellée relativement à celle-ci avant d'introduire l'avaloir 1 sur la plaque 7 pour le positionner relativement à la bordure B et le sceller à cette dernière.

Le raccordement de l'avaloir 1 peut également s'effectuer en emboîtant celui-ci de façon guidée sur la plaque 7 et disposant cet ensemble sur le tube d'évacuation 6 en introduisant le fût 9 dans ce dernier, s'il est possible de positionner cet ensemble précisément en une seule étape relativement à la bordure de trottoir B avant scellement de cet ensemble.

Le dispositif de raccordement ci-dessus décrit de l'invention est d'une structure extrêmement simple et permet de positionner précisément et rapidement l'avaloir 1 avant son scellement dans la bordure de trottoir B. A titre indicatif, pour un diamètre externe du tube d'évacuation 16 d'environ 400 mm, la possibilité de réglage en hauteur suivant la flèche F1 du fût 9 relativement à ce tube peut s'étendre sur environ 150 mm et l'étendue de réglage de la position de l'avaloir 1 sur la plaque 7 suivant la double direction F3 peut être de 100 mm, c'est-à-dire que l'avaloir 1 peut occuper une position arrière située à gauche de la figure 6 ou 7 au maximum de 50 mm par rapport à l'axe longitudinal du tube 6 et une position avant située à droite de cette figure au maximum de 50 mm à compter de cet axe longitudinal. Ainsi, le dispositif de raccordement de l'invention autorise des possibilités de réglage très étendues pour s'adapter à toutes les configurations d'emplacement du tube d'évacuation 6 relativement à la bordure de trottoir B. Bien que l'avaloir soit habituellement réalisé en fonte, il peut être réalisé en toute autre matière, telle qu'une matière plastique rigide tout comme la plaque d'adaptation 7 et son fût 9. Dans ce cas, l'ensemble constitué par la plaque 7, le fût 9 et les glissières 13 sera réalisé en une seule pièce par moulage.

## Revendications

1. Dispositif de raccordement à un tube vertical fixe d'évacuation d'eaux de ruissellement (6), d'un équipement de voirie (1), tel qu'un avaloir, devant être intégré dans une bordure de trottoir ou un caniveau (B), **caractérisé en ce qu'**il comprend une plaque rigide intermédiaire d'adaptation (7) à ouverture centrale d'évacuation (8), solidaire d'un fût cylindrique (9) s'étendant transversalement sous la plaque (7) coaxialement à l'ouverture (8) et pouvant s'engager de façon étanche dans le tube vertical (6) ou autour de celui-ci à une hauteur relative réglable, la plaque d'adaptation (7) pouvant être orientée relativement à la bordure de trottoir ou au caniveau par rotation du fût (9) dans le tube vertical (6) ou autour de celui-ci, et **en ce que** l'équipement de voirie (1) est monté coulissant de façon bilatéralement guidée en translation sur la plaque d'adaptation (7) en direction de la bordure de trottoir ou du caniveau, permettant ainsi à l'équipement de voirie (1) d'être amené à une position déterminée définitive relativement à la bordure de trottoir ou au caniveau avant de sceller l'équipement de voirie (1) à cette dernière ou ce dernier.

2. Dispositif selon la revendication 1, **caractérisé en ce que** la plaque d'adaptation (7) est de forme rectangulaire et des moyens de guidage en translation de l'équipement de voirie sur cette plaque comprennent deux rebords latéraux longilignes (12) solidaires de l'équipement (1) en partie basse de son cadre de forme rectangulaire (2) et au moins deux pièces formant glissières (13) solidaires respectivement des deux côtés de la plaque d'adaptation (7) de façon que les deux rebords latéraux (12) puissent coulisser dans les deux pièces formant glissières (13).

3. Dispositif selon la revendication 1 ou 2, **caractérisé en ce qu'**il comprend un joint d'étanchéité en élastomère (10) interposé entre le fût (9) de la plaque d'adaptation (7) et le tube vertical d'évacuation (6).

4. Dispositif selon la revendication 3, **caractérisé en ce que** le joint d'étanchéité est solidaire de l'extrémité libre du tube vertical (6) en coiffant celle-ci et comporte une lèvre d'étanchéité (10) interposée entre le fût (9) de la plaque d'adaptation (7) et le tube vertical d'évacuation (6).

5. Dispositif selon la revendication 3, **caractérisé en ce que** le joint d'étanchéité est solidaire de l'extrémité libre du fût (9) en coiffant celle-ci lorsque le fût (9) est monté autour du tube d'évacuation (6) et comporte une lèvre d'étanchéité (10) interposée entre le fût et le tube d'évacuation (6).

6. Dispositif selon l'une des revendications précédentes, **caractérisé en ce que** l'ouverture centrale (8) de la plaque d'adaptation (7) est tronconique pour constituer un entonnoir d'évacuation des eaux de ruissellement.

7. Dispositif selon la revendication 6, **caractérisé en ce qu'**un panier de récupération de boues (14) est logé dans le fût (9) de la plaque d'adaptation (7) et retenu en appui sur l'ouverture centrale tronconique (8) de cette plaque.

8. Dispositif selon l'une des revendications 2 à 7, **caractérisé en ce qu'**il comprend deux pièces formant glissières (13) situées de façon espacée le long de chaque côté de la plaque d'adaptation (7).

9. Dispositif selon la revendication 8, **caractérisé en ce que** chaque pièce formant glissière (13) est constituée par une plaquette cintrée de façon à présenter une section transversale en forme de U dont l'une des branches est solidaire de la plaque d'adaptation dans le même plan que celle-ci et l'autre branche s'étend parallèlement au-dessus de la plaque d'adaptation (7).

## Patentansprüche

1. Vorrichtung zum Anschließen eines Erschließungsteils (1), wie etwa eines Gullys, an ein feststehendes, senkrecht verlaufendes Abwasserablaufrohr (6), das in eine Gehsteigkante bzw. einen Rinnstein (B) integriert werden soll, **dadurch gekennzeichnet, dass** sie eine starre Anpassungszwischenplatte (7) mit mittlerer Ablauföffnung (8) enthält, die fest mit einem zylinderförmigen Schaft (9) verbunden ist, der quer unter der Platte (7) koaxial zur Öffnung (8) verläuft und in dichter Weise in einer relativen einstellbaren Höhe in das senkrecht verlaufende Rohr (6) eingreifen oder dieses umgreifen kann, wobei die Anpassungsplatte (7) relativ zur Gehsteigkante bzw. zum Rinnstein durch Verdrehen des Schafts (9) in dem senkrecht verlaufenden Rohr (6) bzw. um dieses herum ausgerichtet werden kann, und dass das Erschließungsteil (1) an der Anpassungsplatte (7) in Richtung der Gehsteigkante bzw. des Rinnsteins gleitbeweglich und beidseitig translatorisch verschiebbar geführt ist, wodurch es möglich ist, das Erschließungsteil (1) in eine bestimmte, vorgegebene Stellung bezüglich der Gehsteigkante bzw. des Rinnsteins zu bringen, bevor das Erschließungsteil (1) mit dem letztgenannten vergossen wird.

2. Vorrichtung nach Anspruch 1, **dadurch gekennzeichnet, dass** die Anpassungsplatte (7) rechteckförmig ist und dass Mittel zum translatorischen Führen des Erschließungsteils an dieser Platte zwei längliche Seitenränder (12) enthalten, die fest mit dem Teil (1) im unteren Bereich seines rechteckförmigen Rahmens (2) verbunden sind, sowie zumindest zwei Gleitführungsteile (13), die fest mit den beiden jeweiligen Seiten der Anpassungsplatte (7) so verbunden sind, dass die beiden Seitenränder (12) in den beiden Gleitführungsteilen (13) gleiten können.

3. Vorrichtung nach Anspruch 1 oder 2, **dadurch gekennzeichnet, dass** sie eine Dichtung aus Elastomer (10) enthält, die zwischen Schaft (9) der Anpassungsplatte (7) und senkrecht verlaufendem Ablaufrohr (6) eingefügt ist.

4. Vorrichtung nach einem der Ansprüche 1 bis 3, **dadurch gekennzeichnet, dass** die Dichtung fest mit dem freien Ende des senkrecht verlaufenden Rohrs (6) verbunden ist, indem sie dieses übergreift, und eine Dichtlippe (10) enthält, die zwischen Schaft (9) der Anpassungsplatte (7) und senkrecht verlaufendem Ablaufrohr (6) eingefügt ist.

5. Vorrichtung nach Anspruch 3, **dadurch gekennzeichnet, dass** die Dichtung fest mit dem freien Ende des senkrecht verlaufenden Rohrs (6) verbunden ist, indem sie dieses übergreift, wenn der Schaft (9) um das Ablaufrohr (6) herum angebracht ist, und eine Dichtlippe (10) enthält, die zwischen Schaft und senkrecht verlaufendem Ablaufrohr (6) eingefügt ist.

6. Vorrichtung nach einem der vorangehenden Ansprüche, **dadurch gekennzeichnet, dass** die mittlere Öffnung (8) der Anpassungsplatte (7) kegelstumpfförmig ausgeführt ist, um einen Ablauftrichter für Abwässer zu bilden.

7. Vorrichtung nach Anspruch 6, **dadurch gekennzeichnet, dass** ein Schmutzauffangkorb (14) im Schaft (9) der Anpassungsplatte (7) aufgenommen ist und in Anlage an der kegelstumpfförmigen mittleren Öffnung (8) dieser Platte gehalten wird.

8. Vorrichtung nach einem der Ansprüche 2 bis 7, **dadurch gekennzeichnet, dass** sie zwei Gleitführungsteile (13) enthält, die entlang einer jeden Seite der Anpassungsplatte (7) voneinander beabstandet liegen.

9. Vorrichtung nach Anspruch 8, **dadurch gekennzeichnet, dass** jedes Gleitführungsteil (13) aus einem Plattenabschnitt besteht, der so umgebogen ist, dass er einen U-förmigen Querschnitt hat, bei dem der eine Schenkel fest mit der Anpassungsplatte in der gleichen Ebene wie diese verbunden ist und der andere Schenkel sich parallel oberhalb der Anpassungsplatte (7) erstreckt.

## Claims

1. Device for connecting to a vertical fixed runoff drainage pipe (6) of a piece of road equipment (1), such as a drain inlet, which must be integrated into a pavement edge or a gutter (B), **characterised in that** it comprises a rigid intermediate plate (7) for adaptation to a central drainage hole (8), which is integral with a cylindrical shaft (9) extending transversely under the plate (7) coaxially to the hole (8), which may be engaged in the vertical pipe (6) or around it in a sealed way at a relative adjustable height, the adaptation plate (7) being able to be orientated in relation to the pavement edge or gutter by rotation of the shaft (9) in the vertical pipe (6) or around it and that the road equipment (1) is fitted to slide bilaterally guided in translation on the adaptation plate (7) in the direction of the pavement edge or gutter, in this way allowing the road equipment (1) to be brought into a certain final position in relation to the pavement edge or gutter before sealing the road equipment (1) to it.

2. Device according to claim 1, **characterised in that** the adaptation plate (7) is rectangular in shape and means of guiding the road equipment in translation on this plate comprising two slender lateral edges (12), which are integral with the equipment (1) at the bottom of the rectangular shaped frame (2), and at least two parts forming rails (13), which are integral with the two sides of the adaptation plate (7) respectively, so that the two lateral edges (12) may slide in the two parts forming rails (13).

3. Device according to claim 1 or 2, **characterised in that** it comprises an elastomer seal (10) interposed between the shaft (9) of the adaptation plate (7) and the vertical drainage pipe (6).

4. Device according to one of claims 1 to 3, **characterised in that** the seal is integral with the free end of the vertical pipe (6), covering it, and has a sealing lip (10) interposed between the shaft (9) of the adaptation plate (7) and the vertical drainage pipe (6).

5. Device according to one of claims 1 to 3, **characterised in that** the seal is integral with the free end of the shaft (9), covering it, and the shaft (9) is fitted around the drainage pipe (6) and has a sealing lip (10) interposed between the shaft and the drainage pipe (6).

6. Device according to one of the previous claims, **characterised in that** the central hole (8) of the adaptation plate (7) is tapered to form a runoff drainage funnel.

7. Device according to claim 6, **characterised in that** a mud recovery catch pan (14) is housed in the shaft (9) of the adaptation plate (7) and supported on the central tapered hole (8) of this plate.

8. Device according to one of claims 2 to 7, **characterised in that** it comprises two parts forming rails (13), which are situated at intervals along each side of the adaptation plate (7).

9. Device according to claim 8, **characterised in that** each part forming a rail (13) is made up of an arched plate so as to present a transverse section in the shape of a U, one of the branches of which is integral with the adaptation plate in the same plane as it and the other branch extends in parallel above the adaptation plate (7).
